# EUROPÄISCHE PATENTSCHRIFT

(11) **EP 3 107 076 B1**
(45) Veröffentlichungstag und Bekanntmachung des Hinweises auf die Patenterteilung: **01.08.2018**
(21) Anmeldenummer: 16174653.2
(22) Anmeldetag: 15.06.2016
(51) Int. Cl.: E01F 13/06

(54) **Zugangskontrollvorrichtung**
Access control device
Dispositif de contrôle d'accès

(30) Priorität: 19.06.2015 DE 202015103247 U
(43) Veröffentlichungstag der Anmeldung: 21.12.2016
(73) Patentinhaber: SKIDATA AG, 5083 Grödig/Salzburg (AT)
(72) Erfinder: GRASMANN, Thomas, 5082 Grödig (AT); TUMA, Christian, 5082 Grödig/Fürstenbrunn (AT)
(74) Vertreter: Karakatsanis, Georgios

(56) Entgegenhaltungen:
- EP-A1- 2 597 199
- EP-A2- 1 215 632
- DE-U1-202010 006 973
- DE-U1-202012 101 180
- US-A1- 2006 101 716
- US-B1- 8 845 125

## Beschreibung

Die vorliegende Erfindung bezieht sich auf eine Zugangskontrollvorrichtung für Fahrzeuge gemäß dem Oberbegriff des Patentanspruchs 1.

Derartige Zugangskontrollvorrichtungen sind aus dem Stand der Technik bekannt. Sie umfassen eine Leseeinheit, um die zur Überprüfung der Gültigkeit einer Zugangsberechtigung erforderlichen Daten auszulesen. In der Regel ist die Leseeinheit derart ausgeführt, dass ein berührungsloses Auslesen der Zugangsberechtigung ermöglicht wird. Zu diesem Zweck umfassen die Leseeinheiten beispielsweise eine Antenneneinheit, welche mit einem als Datenträger dienenden RFID-Transponder kommuniziert, auf dem die Zugangsberechtigungen abgelegt sind.

Des Weiteren umfassen derartige Zugangskontrollvorrichtungen ein Sperrorgan, welches von einem über eine Steuerung gesteuerten Aktuator betätigt wird, um einem Fahrzeug zu ermöglichen, ein Gebäude bzw. ein Gelände zu betreten oder zu verlassen. Hierbei wird das Sperrorgan bei Auslesen einer gültigen Zugangsberechtigung von einer Sperrstellung in eine Freistellung überführt.

Für den Fall von Zugangskontrollvorrichtungen für Kraftfahrzeuge ist das Sperrorgan in der Regel als Fahrzeugschranke umfassend eine Schrankensäule, einen Schrankenbaum und einen Antrieb zum Verschwenken des Schrankenbaumes zwischen der Sperr- und der Offenposition. Hierbei kann der Schrankenbaum als Knickbaum ausgeführt sein und zwei Schrankenbaumabschnitte sowie um eine waagrechte Achse verschwenkbares Drehgelenk aufweisen, welches die zwei Schrankenbaumabschnitte miteinander verbindet, wobei ein Schrankenbaumabschnitt mit dem Antrieb zum Verschwenken des Schrankenbaums verbunden ist.

Aus dem Stand der Technik ist bekannt, Schrankenbäume von Fahrzeugschranken mit leuchtenden LEDs zu versehen, welche an einer Seite des Schrankenbaums angeordnet sind, um den Fahrern von ankommenden Fahrzeugen mittels der Farbe Grün eine Offen- und mittels der Farbe Rot eine Sperrposition anzuzeigen, wie dies beispielsweise aus der US 7,258,461 B1 hervorgeht.

Ferner sind Schrankenbäume bekannt, welche als lichtdurchlässiges Rohr ausgebildet sind, in dem ein mit Leuchtdioden bestücktes Band angeordnet ist. Bei dieser Ausgestaltung wird der Vorteil erzielt, dass der Schrankenbaum gut sichtbar ausgeführt ist, um Beschädigungen zu vermeiden. Ein derartiger Schrankenbaum geht aus der EP 2105534 A2 hervor.

Zudem sind Schrankenbäume bekannt, die als Rohrabschnitte ausgeführt sind, wobei an einem Ende des Rohrabschnitts zumindest ein Leuchtkörper jeweils in einer Linse angeordnet ist, welche eine geradlinige Lichtstreuung im Wesentlichen parallel zur Längsachse des Rohrabschnittes in Richtung auf das andere Ende des Rohrabschnittes ermöglicht und wobei am anderen Ende zumindest eine Einrichtung zur Reflexion des ausgestrahlten Lichts angeordnet ist. Durch diese Konzeption wird der Schrankenbaum ohne die Möglichkeit des Vorsehens einer Vielzahl von LEDs über die gesamte Länge ausgeleuchtet, wie aus EP 2527536 bekannt.

Bei diesen aus dem Stand der Technik bekannten Zugangskontrollvorrichtungen für Kraftfahrzeuge ist demnach entweder der gesamte Schrankenbaum einheitlich beleuchtbar oder es wird lediglich eine Seite des Schrankenbaums beleuchtet, um eine Offen- und Sperrposition anzuzeigen. Dies setzt jedoch eine vorgegebene Richtung für die ankommenden Fahrzeuge voraus, da die den ankommenden Fahrzeugen zugewandte Seite der Zugangskontrollvorrichtung beleuchtbar sein muss.

In der Praxis sind Zugangskontrollvorrichtungen für Kraftfahrzeuge und Personen einer Fahrspur bzw. Durchgangsspur und nicht nur einer Richtung entlang dieser Spur, nämlich der Richtung zum Betreten oder der Richtung zum Verlassen einer Räumlichkeit zugeordnet. Beispielsweise können bei Parkhäusern und Messen am Vormittag die meisten Zugangskontrollvorrichtungen der Einfahrts- bzw. Eintrittsrichtung zugeordnet sein, wobei nachmittags die meisten Zugangskontrollvorrichtungen der Ausfahrtsrichtung bzw. Austrittsrichtung zugeordnet sind.

Ferner kann es bei aus dem Stand der Technik bekannten Zugangskontrollvorrichtungen für Kraftfahrzeuge, welche an lediglich einer Seite beleuchtbar sind, vorkommen, dass die bei Dunkelheit in Richtung auf die gegenüberliegende, nicht beleuchtbare Seite ankommende Fahrzeuge den Schrankenbaum beschädigen, da diese Seite nicht beleuchtet ist, wobei zudem in nachteiliger Weise die Fahrer der in Richtung auf die gegenüberliegende, nicht beleuchtbare Seite ankommenden Fahrzeuge nicht erkennen können, ob die Zugangskontrollvorrichtung der Einfahrts- oder der Ausfahrtsrichtung zugeordnet ist.

Aus der US 2006/101716 A1 ist eine Zugangskontrollvorrichtung für Personen bekannt, welche an beiden den entlang der Zugangsspur ankommenden Personen zugewandten Seiten beleuchtbar ist, wobei die jeder Seite zugeordneten Leuchtmittel unabhängig von den Leuchtmitteln der anderen Seite ansteuerbar sind und wobei die Beleuchtung jeder Seite nur von dieser Seite zugewandten Personen wahrnehmbar ist.

Die US 8 845 125 B1 offenbart eine Zugangskontrollvorrichtung für Kraftfahrzeuge, welche an beiden den entlang der Durchgangsspur oder Fahrspur ankommenden Personen oder Kraftfahrzeugen zugewandten Seiten beleuchtbar ist, wobei die jeder Seite zugeordneten Leuchtmittel unabhängig von den Leuchtmitteln der anderen Seite ansteuerbar sind. Die jeder Seite zugeordneten Leuchtmittel sind in jeweils einer entlang der Oberfläche der Schrankenbaums der Zugangskontrollvorrichtung vorgesehenen Nut angeordnet.

Aus der EP 2 597 199 A1 ist ein als Knickbaum ausgeführter Schrankenbaum einer Fahrzeugschranke mit einer Schrankensäule, einem Schrankenbaum und einem Antrieb zum Verschwenken des Schrankenbaumes zwischen der Sperr- und der Offenposition bekannt. Der bekannt Schrankenbaum umfasst zwei Schrankenbaumabschnitte wobei an der inneren Fläche der in der Sperrposition unteren Seite der Schrankenbaumabschnitte parallel zur Längsachse der Schrankenbaumabschnitte jeweils ein LED-Band mittig angeordnet ist.

Ferner beschreibt die DE 20 2010 006 973 U1 eine Baugruppe für einen Schrankenarm, bestehend aus einem Balkenelement, welches wenigstens bereichsweise ein im Wesentlichen flächiges Lichtstreuelement aufweist, und eine Lichtquelle, deren Licht in das Lichtstreuelement eingeleitet wird; hierbei kann das Lichtstreuelement aus zwei Acrylglasscheiben bestehen, die mit der beschichteten Seite aneinander liegend angeordnet und miteinander verklebt sind.

Der vorliegenden Erfindung liegt die Aufgabe zugrunde, eine Zugangskontrollvorrichtung für Fahrzeuge anzugeben, durch deren Verwendung die erwähnten und aus dem Stand der Technik bekannten Nachteile vermieden werden.

Diese Aufgabe wird durch die Merkmale des Patentanspruchs 1 gelöst.

Demnach wird eine Zugangskontrollvorrichtung für Kraftfahrzeuge umfassend einen Schrankenbaum vorgeschlagen, welche an beiden den entlang der Durchgangsspur oder Fahrspur ankommenden Kraftfahrzeugen zugewandten Seiten beleuchtbar ist, wobei die jeder Seite zugeordneten Leuchtmittel unabhängig von den Leuchtmitteln der anderen Seite ansteuerbar sind und wobei die Beleuchtung jeder Seite nur von dieser Seite zugewandten Personen wahrnehmbar ist. Die Leuchtmittel sind vorzugsweise als ansteuerbare RGB-LEDs ausgeführt.

Gemäß der Erfindung wird vorgeschlagen, den Schrankenbaum als Rohrabschnitt mit rechteckigem Querschnitt auszuführen, dessen beide den entlang der Fahrspur ankommenden Kraftfahrzeugen zugewandten Seiten lichtdurchlässig oder transparent ausgeführt sind, wobei innerhalb des Schrankenbaums eine in beide Richtungen lichtreflektierende, lichtundurchlässige Trennwand angeordnet ist, die sich zwischen zwei diagonal gegenüberliegenden Kanten erstreckt. Des Weiteren sind an den in der Sperrposition des Schrankenbaums parallel zur Fahrspurebene angeordneten Seiten des Schrankenbaums ansteuerbare LEDs angeordnet, welche nach innen in Richtung der Trennwand leuchten, wobei die LEDs jeder Seite unabhängig von den LEDs der anderen Seite ansteuerbar sind. Für den Fall, dass der Schrankenbaum als Knickbaum ausgeführt ist, können beide Schrankenbaumabschnitte oder nur ein Schrankenbaumabschnitt gemäß der Erfindung ausgeführt sein.

Durch diese Konzeption wird das von den LEDs einer Seite ausgestrahlte Licht von der lichtreflektierenden Trennwand reflektiert, wodurch der Schrankenbaum an einer den entlang der Fahrspur ankommenden Kraftfahrzeugen zugewandten Seite mit der gewünschten Farbe und Intensität beleuchtet wird. Auf diese Weise ist es möglich, die den entlang der Fahrspur ankommenden Kraftfahrzeugen zugewandten Seiten des Schrankenbaums unabhängig voneinander zu beleuchten, um die dem Schrankenbaum aktuell zugeordnete Zugangsrichtung anzuzeigen (Einfahrts- oder Ausfahrtsrichtung). Wenn beispielsweise die Zugangskontrollvorrichtung der Einfahrtsrichtung zugeordnet ist, wird z.B. die den in Einfahrtsrichtung ankommenden Fahrzeugen zugewandte Seite des Schrankenbaums grün oder blau beleuchtet, um einen freigegebenen Zugang (grün) bzw. einen noch nicht freigegebenen Zugang (blau) anzuzeigen, wobei die gegenüberliegende Seite rot beleuchtet wird, um zu signalisieren, dass der Zugang nicht freigegeben ist. Ferner können je nach Bedarf weitere Farben gewählt werden, die mittels der Ansteuerung der LEDs einstellbar sind.

Die erfindungsgemäße Konzeption ermöglicht zudem eine hohe Flexibilität, da eine erfindungsgemäß ausgeführte Zugangskontrollvorrichtung für Kraftfahrzeuge ja nach Bedarf durch Einstellen der Beleuchtung und entsprechender Anpassung der Steuerung der Leseeinheit der den entlang der Fahrspur ankommenden Kraftfahrzeugen zugewandten Seiten des Schrankenbaums der Einfahrts- oder der Ausfahrtsrichtung zugeordnet werden kann. Durch das berührungslose Auslesen der Zugangsberechtigungen ist die Anordnung der Leseeinheit der Zugangskontrollvorrichtung in Bezug auf die ankommenden Fahrzeuge nicht relevant.

Die Erfindung wird im Folgenden anhand der beigefügten Figuren beispielhaft näher erläutert. Es zeigen:
Figur 1: Eine perspektivische Ansicht eines Teils eines gemäß der Erfindung ausgeführten Schrankenbaums einer Zugangskontrollvorrichtung für Kraftfahrzeuge;
Figur 2: Eine perspektivische Ansicht einer gemäß der Erfindung ausgeführten Zugangskontrollvorrichtung für Kraftfahrzeuge; und
Figur 3: Eine perspektivische Ansicht einer Zugangskontrollvorrichtung für Personen, die nicht Gegenstand des Patentbegehrens ist.

Gemäß der Erfindung und bezugnehmend auf Figur 1 ist der Schrankenbaum 1 einer Zugangskontrollvorrichtung für Kraftfahrzeuge als Rohrabschnitt 2 mit im Wesentlichen rechteckigem Querschnitt ausgeführt, dessen beide den entlang der Fahrspur ankommenden Kraftfahrzeugen zugewandten Seiten 3, 4 lichtdurchlässig oder transparent ausgeführt sind, wobei innerhalb des Schrankenbaums 1 eine in beide Richtungen lichtreflektierende, lichtundurchlässige Trennwand 5 angeordnet ist, die sich zwischen zwei diagonal gegenüberliegenden Kanten 6, 7 des Rohrabschnitts 2 erstreckt.

Wie aus Figur 1 ersichtlich, sind an den in der Sperrposition des Schrankenbaums 1 parallel zur Fahrspurebene angeordneten Seiten 8, 9 des Schrankenbaums 1, die der oberen und unteren Seite des Schrankenbaums 1 in der Sperrposition entsprechen, ansteuerbare LEDs 10 angeordnet, welche nach innen in Richtung der gegenüberliegenden Seite und somit der Trennwand 5 leuchten, wobei die LEDs 10 jeder Seite 8, 9 unabhängig von den LEDs 10 der anderen Seite ansteuerbar sind. Die in der Sperrposition des Schrankenbaums 1 parallel zur Fahrspurebene angeordneten Seiten 8, 9 des Schrankenbaums 1 sind vorzugsweise lichtundurchlässig ausgeführt.

Das von den LEDs 10 der Seiten 8, 9 ausgestrahlte Licht wird von der lichtreflektierenden Trennwand 5 reflektiert, wie durch die Pfeile in Figur 1 veranschaulicht, wodurch der Schrankenbaum 1 an den den entlang der Fahrspur ankommenden Kraftfahrzeugen zugewandten Seiten 3, 4 jeweils mit der gewünschten Farbe und Intensität beleuchtbar ist.

Dadurch können in vorteilhafter Weise die den entlang der Fahrspur ankommenden Kraftfahrzeugen zugewandten Seiten 3, 4 des Schrankenbaums unabhängig voneinander beleuchtet werden, was anhand Figur 2 veranschaulicht wird. In Figur 2 ist eine Fahrzeugschranke umfassend eine Schrankensäule 11, einen Schrankenbaum 1 und einen nicht dargestellten Antrieb zum Verschwenken des Schrankenbaumes 1 zwischen der Sperr- und der Offenposition gezeigt. Wenn beispielsweise die Zugangskontrollvorrichtung der Einfahrtsrichtung, die durch den Pfeil 12 angedeutet ist, zugeordnet ist, wird die den in Einfahrtsrichtung ankommenden Fahrzeugen zugewandte Seite 3 des Schrankenbaums 1 grün beleuchtet, wobei die gegenüberliegende Seite 4 rot beleuchtet wird. Selbstverständlich können je nach Bedarf weitere Farben gewählt werden, die mittels der Ansteuerung der LEDs 10 einstellbar sind.

Gegenstand der Figur 3 sind zwei Zugangskontrollvorrichtungen 13 für Personen, umfassend jeweils eine Leseeinheit 14 und ein bei dem gezeigten Beispiel als Drehsperre 15 ausgeführtes Sperrorgan, welche eine Leuchtvorrichtung 16 aufweisen, die an den den entlang der Durchgangsspur ankommenden Personen zugewandten Seiten jeweils unabhängig steuerbare LEDs 17 aufweist, die derart ansteuerbar sind, dass wenn eine Zugangskontrollvorrichtung der Eintrittsrichtung zugeordnet ist, die den in Eintrittsrichtung ankommenden Personen zugewandte Seite grün und die gegenüberliegende Seite leuchtet. Wenn wiederum eine Zugangskontrollvorrichtung der Austrittsrichtung zugeordnet ist, leuchtet die den in Austrittsrichtung ankommenden Personen zugewandte Seite grün und die gegenüberliegende Seite rot. Ferner können je nach Bedarf weitere Farben gewählt werden, die mittels der Ansteuerung der LEDs für jede Seite einstellbar sind.

## Patentansprüche

1. Zugangskontrollvorrichtung für Kraftfahrzeuge, umfassend einen als Rohrabschnitt (2) ausgeführten Schrankenbaum (1), dessen beide den entlang der Fahrspur ankommenden Kraftfahrzeugen zugewandten Seiten (3,4) lichtdurchlässig oder transparent ausgeführt sind, und einen Antrieb zum Verschwenken des Schrankenbaumes (1) zwischen einer Sperr- und einer Offenposition, welche an beiden den entlang der Fahrspur ankommenden Kraftfahrzeugen zugewandten Seiten beleuchtbar ist, **dadurch gekennzeichnet, dass** die jeder Seite zugeordneten Leuchtmittel unabhängig von den Leuchtmitteln der anderen Seite ansteuerbar sind, dass der Rohrabschnitt (2) einen rechteckigen Querschnitt hat, und dass innerhalb des Schrankenbaums (1) eine in beide Richtungen lichtreflektierende, lichtundurchlässige Trennwand (5) angeordnet ist, die sich zwischen zwei diagonal gegenüberliegenden Kanten (6, 7) des Rohrabschnitts (2) erstreckt und wobei an den in der Sperrposition des Schrankenbaums (1) parallel zur Fahrspurebene angeordneten Seiten (8, 9) des Schrankenbaums (1) ansteuerbare LEDs (10) angeordnet sind, welche nach innen in Richtung der Trennwand (5) leuchten, wobei die LEDs (10) jeder Seite (8, 9) unabhängig von den LEDs (10) der anderen Seite ansteuerbar sind und wobei die Beleuchtung jeder Seite nur von dieser Seite zugewandten Personen wahrnehmbar ist.

## Claims

1. An access controller for motor vehicles, comprised of a boom (1) designed as a pipe section (2), whose two sides (3, 4) facing the oncoming motor vehicles in the lane are translucent or transparent in design, and a drive for pivoting the boom (1) between a locked and open position, which can be illuminated on both sides facing the oncoming motor vehicles in the lane, **characterized in that** the lamps allocated to each side can be actuated independently of the lamps on the other side, that the pipe section (2) has a rectangular cross section, and that the boom (1) incorporates a translucent partition wall (5) that reflects light in both directions, which extends between two diagonally opposing edges (6, 7) of the pipe section (2), and wherein the sides (8, 9) of the boom (1) arranged parallel to the lane plane in the locked position of the boom (1) have actuatable LED's (10), which illuminate inwardly toward the partition wall (5), wherein the LED's (10) of each side (8, 9) can be actuated independently of the LED's (10) of the other side, and wherein the illumination of each side can only be perceived by people facing this side.

## Revendications

1. Dispositif de contrôle d'accès pour véhicules automobiles, comprenant une barrière (1) exécutée sous la forme d'une section tubulaire (2), dont les deux côtés (3, 4) tournés vers les véhicules automobiles arrivant le long de la voie de circulation, sont exécutés diaphanes ou transparents et un système d'entraînement pour faire basculer la barrière (1) entre une position de blocage et une position d'ouverture, laquelle peut être éclairée sur les deux côtés tournés vers le véhicules automobiles arrivant le long de la voie de circulation, **caractérisé en ce que** les moyens lumineux attribués à chaque côté peuvent être commandés indépendamment des moyens lumineux de l'autre côté, **en ce que** la section tubulaire (2) possède une section transversale rectangulaire et **en ce qu'**à l'intérieur de la barrière (1) est disposée une paroi de séparation (5)opaque, réfléchissant la lumière dans les deux directions, qui s'étend entre deux bords (6, 7) diagonalement opposés de la section tubulaire (2) et des diodes électroluminescentes (DEL)(10) pouvant être pilotées étant disposées sur les côtés (8, 9) dans la position de blocage de la barrière (1) parallèlement au plan de la voie de circulation, lesquelles éclairent vers l'intérieur en direction de la paroi de séparation (5), les DEL (10) de chaque côté (8, 9) pouvant être pilotées indépendamment des DEL (10) de l'autres côté et l'éclairage de chaque côté n'étant perceptible que par des personnes tournées de ce côté.
